# FASCICULE DE BREVET EUROPEEN

(11) **EP 0 426 506 B1**
(45) Date de publication et mention de la délivrance du brevet: **13.07.1994**
(21) Numéro de dépôt: 90402451.0
(22) Date de dépôt: 06.09.1990
(51) Int. Cl.: B65D 1/32

(54) **Pot d'emballage de produit à consistance de gel solide**
Verpackungsbecher für ein Produkt mit der Konsistenz eines festen Gels
Packaging pot for solid gel-like products

(30) Priorité: 03.11.1989 FR 8914406
(43) Date de publication de la demande: 08.05.1991
(73) Titulaire: COMPAGNIE GERVAIS-DANONE, F-92302 Levallois Perret (FR)
(72) Inventeur: Heisch, Olivier, F-92210 Saint Cloud (FR)
(74) Mandataire: Orès, Bernard

(56) Documents cités:
- DE-B- 1 033 585
- GB-A- 1 299 869
- NL-A- 6 810 059
- US-A- 4 836 398

## Description

La présente invention a pour objet un pot d'emballage pour produit à consistance de gel solide et, notamment, de tels produits comme des flans ou analogues de l'industrie alimentaire.

Ces derniers, en particulier lorsqu'ils sont destinés à être servis en tant que portions individuelles, sont généralement commercialisés dans des pots tronconiques en matière plastique de qualité alimentaire cannelés ou non sur leur surface latérale. Les techniques de conditionnement en usine de ces produits eux-mêmes ainsi que, le cas échéant, de celui d'un nappage ont pour conséquence que l'extraction du produit gélifié hors du pot et sans détérioration de son aspect est parfois difficile et cela que la gélification du produit ait lieu à l'endroit, -c'est-à-dire avec le pot reposant sur son fond-, ou à l'envers, -c'est-à-dire avec le pot reposant sur un couvercle de fermeture qu'il comprend. Aussi a-t-on déjà proposé, par exemple dans FR-A-2 226 846, un pot à fond d'épaisseur uniforme comportant une protubérance dont la périphérie, d'allure générale tronconique, est interrompue à son raccordement avec ledit fond par une pluralité de plis radiaux et dirigés vers l'extérieur de la surface de ce fond. Un tel pot permet, par une pression sur son fond, d'exercer une poussée sur le produit dans le sens de sa libération et, en outre, en décollant ledit produit dudit fond, une rentrée d'air qui libère le produit de l'adhérence à la paroi et au fond. Un tel dispositif de pot conduit nécessairement, d'une part, pour des produits gélifiés à l'endroit à un aspect de la base du produit une fois démoulé qui n'est pas toujours souhaité et, d'autre part, ne fonctionne de manière satisfaisante qu'avec certains produits à bonnes propriétés de glissement et à texture très solide, comme des glaces ou analogues.

Dans une autre réalisation connue (GB-A-1 299 869) un pot d'emballage de flan ou analogue, en matière plastique, est de forme générale tronconique évasée vers le haut avec un fond comportant une partie convexe vers l'extérieur qui est susceptible d'être inversé par pression des doigts du consommateur pour aider à expulser le produit contenu dans le pot. Dans un tel dispositif, la partie convexe du fond est entièrement comprise à l'intérieur d'un creux formé dans ledit fond, de sorte que le dispositif ne peut être opératoire que si le produit contenu à l'intérieur du pot est un produit relativement solide et n'ayant que peu d'adhérence à la paroi du pot. En outre, un dispositif selon ce brevet britannique n'est que difficilement réalisable par thermo-formage et, quand il est réalisé par cette technique, fournit une partie convexe relativement dure, non déformable, parce que la technique de thermo-formage ne permet pas de fabriquer un fond souple étant donné que la feuille ou film mis en oeuvre pour le thermo-formage est étiré préférentiellement dans la zone de liaison de la paroi latérale à la partie convexe et non pas dans cette dernière partie elle-même.

On connaît aussi, par US-A-4 836 398, un pot dont le fond, sensiblement plan, est relié à la paroi latérale par une nervure convexe pour permettre de réintroduire le fond à l'intérieur du pot rempli afin de réduire le volume du pot.

Le problème se pose donc de fournir un pot de conditionnement pour des produits gélifiés solides qui permette leur démoulage aisé sans présenter les inconvénients des dispositifs précités.

C'est, par conséquent, un but de l'invention d'apporter une solution à ce problème en proposant un pot facile à fabriquer, notamment par thermo-formage et, partant, de faible coût, qui assure un démoulage simple et satisfaisant du produit gélifié solide qu'il contient et cela notamment pour des produits comme des flans et autres laits gélifiés.

Le problème est résolu, selon l'invention, par un pot d'emballage de produit ayant la consistance d'un gel solide, notamment de produit alimentaire comme un flan ou produit analogue à paroi latérale et fond au moins en partie bombé déformable en réponse à une pression exercée sur ledit fond pour provoquer la sortie du produit hors du pot lorsque le fond a sa courbure inversée d'une première condition dans laquelle il présente sa convexité tournée vers l'extérieur du pot à une seconde condition en laquelle cette convexité est tournée à l'intérieur du pot, caractérisé en ce que dans la première condition tout le fond, qui est raccorde à la paroi latérale par une rupture de la continuité de l'épaisseur de l'enveloppe externe que forment la paroi latérale et le fond et qui présente un bombement régulier s etendant sur toute ou presque toute la surface dudit fond,, fait saillie à l'extérieur du pot au-delà de la paroi latérale dudit pot.

Selon une réalisation de l'invention, on prévoit de ménager sur le fond au moins en partie bombé des excroissances régulièrement réparties et qui, en modifiant localement la rigidité du fond et par conséquent ses caractéristiques de déformabilité, facilitent l'inversion de courbure en tirant parti d'un effet de déclic.

Dans une réalisation le fond présente un méplat dans la zone voisine de son axe.

D'autres réalisations et avantages de l'invention apparaîtront de la description qui suit, faite à titre d'exemple et en référence au dessin annexé dans lequel :
- la figure 1 est une vue en élévation d'une première forme de réslisation d'un pot selon l'invention;
- la figure 2 est une vue du pot, à l'envers, pour son autre condition ;
- la figure 3 est une vue en perspective du pot ;
- la figure 4 est une vue analogue à celle de la figure 3, mais pour une variante ;
- la figure 5 est une vue partielle, à plus grande échelle, d'une section de la paroi latérale d'un pot selon l'invention.

On se réfère d'abord aux figures 1 à 3 relatives à une première forme de réalisation d'un tel pot. Celui-ci comporte un fût 1 à paroi latérale 2, par exemple cannelée, -lorsqu'il est utilisé pour l'emballage de produits alimentaires comme des flans ou analogues-, mais sans que cette indication ait quelque caractère limitatif que ce soit, comme il apparaît clairement des figures 4 et 5 qui visent des variantes. La paroi latérale 2 présente, au voisinage de son ouverture de remplissage, un retour en saillie radiale 5 formant une plage de scellage propre à recevoir un opercule de fermeture du pot.

A l'opposé de son ouverture de remplissage, la paroi latérale 2 du pot présente un fond 10, au moins en partie bombé et qui est raccordé à ladite paroi latérale par un bord ou ligne 11 qui rompt la continuité de courbure de l'enveloppe externe et permet de déformer le fond, en réponse à une pression, pour amener sa courbure, -ici initialement convexe et tournée vers l'extérieur du pot-, de la condition montrée sur la figure 1, c'est-à-dire en laquelle il est extérieur au volume défini par la paroi latérale 2 et un plan P limitant le fut 1 jusqu'en une condition montrée sur la figure 2 en laquelle le fond 10 est à l'intérieur de ce volume, -avec sa convexité tournée vers l'intérieur du pot-, comme illustré par la ligne en trait pointillé de cette figure.

Lorsque, après désoperculage du pot, celui-ci est renversé avec son contenu sur un plat ou assiette, A, figure 2, un appui sur le fond dans la direction de la flèche F provoque la déformation rapportée ci-dessus du fond et, par suite, la sortie du contenu du pot hors de celui-ci, sans modification de la forme qui lui était initialement donnée par moulage. Il en est ainsi que ledit contenu du pot ait été amené à l'état de gel solide avec le pot maintenu à l'endroit, - c'est-à-dire dans la condition montrée sur la figure 1 où son ouverture de remplissage est en partie haute-, ou bien que le produit ait été amené à l'état de gel solide alors qu'il est à l'envers, c'est-à-dire dans la condition montrée sur la figure 3, où son ouverture de remplissage est en partie basse et son fond en partie haute avec alors un léger volume d'air entre le fond et la surface libre du contenu.

Conformément à l'invention, également, on prévoit de réaliser le pot en une matière plastique de qualité alimentaire, comme du polyéthylène, du polypropylène ou du polystyrène et en mettant en oeuvre, de préférence, un procédé de thermo-formage.

C'est une structure analogue à celle décrite ci-dessus qui est prévue dans la réalisation de la figure 4 où la paroi latérale est lisse sur la plus grande partie de sa surface, à l'exception de deux nervures 17 et 18, diamétralement opposées, régnant depuis le fond 13 jusqu'à la saillie qui ménage la plage de scellage et où le fond 13 du pot 14 est relié à la paroi latérale 15 par un décrochement 11 qui rompt la continuité de courbure de l'enveloppe externe formée par le fond et la paroi latérale. Comme visible sur cette figure, le fond 13 (qui dans sa condition initiale fait saillie à l'extérieur du pot, au-delà de la paroi latérale de ce dernier) présente des excroissances ou raidisseurs 12₁, 12₂, 12₃, qui en modifiant localement la rigidité du fond 13 et par conséquent ses caractéristiques de déformabilité, facilitent l'inversion de convexité dudit fond en tirant partie d'un effet de déclic.

L'invention n'est pas bien entendu limitée aux exemples de réalisation qui viennent d'être décrits ; ainsi, et alors que le fond 10 ou 13 a été montré sur les figures 1 à 4 comme présentant un bombement régulier, il peut n'être qu'en partie bombé, comme montré sur la figure 5 où le fond 20 présente un méplat 21 dans sa zone voisine de l'axe X du pot.

## Revendications

1. Pot d'emballage de produit ayant la consistance d'un gel solide, notamment de produit alimentaire comme un flan ou produit analogue, à paroi latérale et fond au moins en partie bombé déformable en réponse à une pression exercée sur ledit fond pour provoquer la sortie du produit hors du pot lorsque le fond (10, 13, 20) a sa courbure inversée d'une première condition en laquelle il présente sa convexité tournée vers l'extérieur du pot à une seconde condition en laquelle cette convexité est tournée à l'intérieur du pot, caractérisé en ce que dans la première condition tout ledit fond (10, 13, 20), qui est raccordé à la paroi latérale (2,15) par une rupture de la continuité de l'épaisseur de l'enveloppe externe que forment la paroi latérale (2,15) et le fond (10,13,20) et qui présente un bombement régulier s'etendant sur toute ou presque toute la surface dudit fond (10,13,20), fait saillie à l'extérieur du pot au-delà de la paroi latérale (2, 15, ...) dudit pot.

2. Pot selon la revendication 1, caractérisé ce que le fond (13) au moins en partie bombé comporte des excroissances (12) régulièrement réparties et qui, en modifiant localement la rigidité du fond et par conséquent ses caractéristiques de déformabilité, facilitent l'inversion de convexité en tirant partie d'un effet de déclic.

3. Pot selon l'une quelconque des revendications précédentes, caractérisé en ce que son fond (20) présente un méplat (21) dans la zone voisine de son axe.

## Patentansprüche

1. Verpackungsbecher für ein Produkt mit der Konsistenz eines festen Gels, insbesondere ein Nahrungsprodukt wie einen Pudding oder ein ähnliches Produkt, mit einer Seitenwand und einem zumindest teilweise gewölbten Boden, welcher als Reaktion auf einen auf ihn ausgeübten Druck verformbar ist, um das Heraustreten des Produktes aus dem Becher hervorzurufen, wenn die Krümmung des Bodens (10, 13, 20) aus einem ersten Zustand, in dem ihre Konvexität zur Außenseite des Bechers hinweist, in einen zweiten Zustand verkehrt wird, in dem diese Konvexität zur Innenseite des Bechers hinweist, **dadurch gekennzeichnet, daß** der gesamte Boden (10, 13, 20), der sich durch eine Unterbrechung der Kontinuität in der Dicke der die Seitenwand (2, 15) und den Boden (10, 13, 20) bildenden Außenhülle an die Seitenwand (2, 15) anschließt und eine sich über die gesamte oder fast die gesamte Oberfläche des Bodens (10, 13, 20) erstreckende regelmäßige Wölbung aufweist, in jenem ersten Zustand über die Seitenwand (2, 15, ...) des Bechers hinaus über den Becher vorsteht.

2. Becher nach Anspruch 1, dadurch gekennzeichnet, daß der zumindest teilweise gewölbte Boden (13) Ausstülpungen (12) aufweist, welche regelmäßig verteilt sind und welche, indem sie die Steifigkeit und folglich die Verformbarkeitscharakteristiken des Bodens örtlich modifizieren, die Umkehrung der Konvexität durch teilweises Heranziehen eines Umschnapp- oder Auslöseeffektes erleichtern.

3. Becher nach einem der vorstehenden Ansprüche, dadurch gekennzeichnet, daß sein Boden (20) in der zu seiner Achse benachbarten Zone eine Abflachung (21) aufweist.

## Claims

1. A pot for packaging a product having the consistency of a solid gel, particularly a food product such as a solid creamy dessert or similar product, the pot having a lateral wall and bottom at least partly convex and deformable in response to a pressure exerted on the said bottom in order to bring about emergence of the product from the pot when the bottom (10, 13, 20) has its curvature reversed from a first condition in which it has its convexity directed towards the exterior of the pot to a second condition in which this convexity is turned towards the interior of the pot, characterised in that in the first condition, all the said bottom (10, 13, 20) which is connected to the lateral wall (2, 15) by a break in the continuity of the thickness of the outer casing which forms the lateral wall (2, 15) and the bottom (10, 13, 20) and which has a regular bulge, extending over all or almost all the surface area of the said bottom (10, 13, 20), projects to the outside of the pot beyond the lateral wall (2, 15, ...) of the said pot.

2. A pot according to claim 1, characterised in that the at least partially convex bottom (13) comprises regularly distributed excrescences (12) and which, by locally modifying the rigidity of the bottom and consequently its deformability characteristics, facilitate reversal of the convexity by employing a snap-and-click effect.

3. A pot according to either of the preceding claims, characterised in that its bottom (20) has a flattened portion (21) in the area close to its axis.
